# FASCICULE DE BREVET EUROPEEN

(11) **EP 2 200 399 B1**
(45) Date de publication et mention de la délivrance du brevet: **10.08.2011**
(21) Numéro de dépôt: 09290982.9
(22) Date de dépôt: 21.12.2009
(51) Int. Cl.: H05B 6/06, H05B 6/12

(54) **Procédé d'alimentation en puissance d'au moins un inducteur et appareil de cuisson mettant en oeuvre ledit procédé**
Verfahren zur Stromversorgung mit der Leistung von mindestens einem Induktor und Kochgerät, bei dem dieses Verfahren umgesetzt ist
Method for supplying power to at least one induction unit and cooking device implementing said method

(30) Priorité: 22.12.2008 FR 0858976
(43) Date de publication de la demande: 23.06.2010
(73) Titulaire: FagorBrandt SAS, 92500 Rueil Malmaison (FR)
(72) Inventeur: Alirol, Etienne, 45380 La Chapelle Saint Mesmin (FR)
(74) Mandataire: Stankoff, Hélène

(56) Documents cités:
- EP-A- 0 286 044
- EP-A- 1 951 003
- WO-A-2006/117182

## Description

La présente invention concerne un procédé d'alimentation en puissance de deux inducteurs.

Elle concerne également un appareil de cuisson mettant en oeuvre ce procédé d'alimentation en puissance.

De manière générale, la présente invention concerne l'alimentation électrique des inducteurs d'un appareil de cuisson, et notamment d'une table de cuisson domestique mettant en oeuvre le chauffage par induction.

De manière classique, dans ces appareils de cuisson, les inducteurs sont alimentés respectivement par des onduleurs commandés à une fréquence de travail en fonction de la puissance de consigne attribuée à chaque inducteur.

Lorsque la fréquence de travail de l'onduleur est égale à la fréquence de résonance du circuit résonant formé par l'inducteur et un ustensile de cuisine placé sur celui-ci, l'inducteur génère dans l'ustensile de cuisine la plus grande puissance possible, et lorsqu'on commande l'onduleur de façon à éloigner la fréquence de travail de cette fréquence de résonance, la puissance générée par l'inducteur diminue.

En fonction du récipient à chauffer disposé sur l'inducteur (taille du récipient, matériau, position par rapport à l'inducteur), la puissance délivrée par l'inducteur ou la puissance restituée varie.

En pratique, comme décrit dans le document FR 2 783 370, pour asservir la puissance délivrée par l'inducteur à une puissance de consigne, on mesure la puissance délivrée au niveau de l'inducteur, en mesurant un courant moyen circulant dans le circuit résonant formé par l'inducteur et le récipient et en multipliant la valeur du courant moyen par la valeur de la tension d'alimentation.

Cette puissance restituée est comparée à la puissance de consigne demandée et la fréquence de travail de l'onduleur est modifiée pour approcher par la valeur de la puissance restituée par l'inducteur, la valeur de la puissance de consigne.

Toutefois, ce type de régulation nécessite d'avoir accès à la valeur du courant moyen circulant dans le circuit résonnant comprenant l'inducteur et le récipient.

On connaît dans le document EP 1 951 003 un procédé d'alimentation en puissance de deux inducteurs utilisant une fonction reliant la puissance instantanée alimentant chaque inducteur et la fréquence de découpage commandant l'onduleur associé. Toutefois, ce document prévoit systématiquement une alimentation en parallèle des deux inducteurs.

La présente invention a pour but de résoudre les inconvénients précités et propose selon un premier aspect un procédé d'alimentation en puissance selon la revendication 1.

Ainsi, grâce à une analyse du comportement du système résonnant formé par chaque inducteur associé à un récipient à chauffer, il est possible de prévoir le comportement du système, c'est-à-dire la puissance instantanée au niveau de chaque inducteur en fonction de la fréquence de travail appliquée à chaque onduleur. Ce procédé permet ainsi de connaître la valeur de la puissance restituée par cet inducteur sans la mesure d'un courant électrique moyen circulant dans cet inducteur. Il est ainsi possible de déterminer si le fonctionnement en parallèle des deux inducteurs associés à un récipient est possible, et dans la négative, de ne mettre en oeuvre qu'une phase d'alimentation en alternance des deux inducteurs.

De préférence, ladite phase d'analyse est mise en oeuvre avant une étape d'alimentation en puissance de chaque inducteur à une valeur de puissance de consigne sélectionnée.

Selon une caractéristique préférée de l'invention, l'étape d'analyse est mise en oeuvre pour chaque inducteur régulièrement pendant l'alimentation en puissance dudit au moins un inducteur à une valeur de puissance de consigne sélectionnée.

En renouvelant l'étape d'analyse régulièrement pendant l'alimentation en puissance d'un inducteur, il est possible de tenir compte de la modification du comportement du circuit résonnant, et notamment de la dérive en température de la charge inductive dans le système constitué par l'inducteur et le récipient à chauffer, ou encore de la position du récipient par rapport à l'inducteur.

En pratique, l'échantillon de valeurs de puissance de consigne comprend pour chaque inducteur au moins une valeur de puissance de consigne minimale correspondant à une valeur de puissance minimale continue admise par l'inducteur et une valeur de puissance de consigne maximale correspondant à une valeur de puissance maximale continue admise par l'inducteur.

Il est ainsi possible de connaître le comportement du système inducteur-récipient et les limites de la plage de fonctionnement.

De manière avantageuse, l'échantillon comprend en outre au moins une valeur de puissance de consigne intermédiaire comprise entre la valeur de puissance de consigne minimale et la valeur de puissance de consigne maximale.

En pratique, les mesures mises en oeuvre pour un échantillon de valeurs de puissance de consigne sont adaptées à définir une fonction affine reliant la puissance instantanée alimentant chaque inducteur et la période de découpage générée par le générateur de fréquence commandant ledit onduleur alimentant ledit inducteur.

Il est possible de déterminer la fonction affine reliant la puissance instantanée alimentant l'inducteur et la période du signal de découpage de l'onduleur associé, par exemple par une méthode de calcul classique d'approximation d'une droite à partir d'un échantillonnage de valeurs.

En pratique, lorsque les deux inducteurs associés respectivement aux récipients admettent un fonctionnement en parallèle, le procédé d'alimentation comporte une phase d'alimentation en parallèle des deux inducteurs, dans laquelle les deux inducteurs sont alimentés respectivement par les deux onduleurs commandés à une même fréquence de travail, la fréquence de travail étant déterminée à partir des fonctions déterminées lors de l'étape d'analyse, entre la période de découpage générée par le générateur de fréquence commandant les deux onduleurs et la puissance instantanée alimentant chaque inducteur, la somme des puissances instantanées alimentant chaque inducteur pendant la phase d'alimentation en parallèle étant égale à la puissance maximale fournie par la phase de puissance de l'alimentation électrique.

En montant les inducteurs en parallèle sur une même phase de puissance d'une alimentation électrique et en alimentant ces inducteurs par des onduleurs commandés à une même fréquence de travail au moyen d'un unique générateur de fréquence, on évite la génération d'interférences entre les inducteurs voisins, susceptibles de créer des bruits audibles et gênants pour l'utilisateur.

Grâce à l'étape d'analyse, lorsque les deux inducteurs fonctionnent simultanément, il est possible de prévoir la répartition de puissance entre ces deux inducteurs montés en parallèle sur une même phase d'alimentation.

On peut ainsi optimiser la répartition de puissance en fonction de la fréquence de travail sur chaque inducteur alimenté simultanément à partir de la même phase de puissance de l'alimentation électrique.

Selon un second aspect, la présente invention concerne un appareil de cuisson électrique, et notamment une table de cuisson à induction, comprenant au moins deux foyers de cuisson comportant respectivement deux inducteurs montés en parallèle sur une même phase de puissance d'une alimentation électrique et alimentés respectivement par deux onduleurs.

Selon l'invention, l'appareil de cuisson électrique comprend une unité de traitement adaptée à commander à une même fréquence de travail les onduleurs et à mettre en oeuvre le procédé d'alimentation en puissance des deux inducteurs selon la présente invention.

Cet appareil de cuisson électrique présente des caractéristiques et avantages analogues à ceux décrits précédemment en relation avec le procédé d'alimentation en puissance mis en oeuvre.

D'autres particularités et avantages de l'invention apparaîtront encore dans la description ci-après.

Aux dessins annexés, donnés à titre d'exemples non limitatifs :
- la figure 1 représente schématiquement un appareil de cuisson conforme à un premier mode de réalisation de l'invention ;
- la figure 2 représente schématiquement un appareil de cuisson conforme à un second mode de réalisation de l'invention;
- la figure 3 est un circuit électronique illustrant le montage de deux inducteurs et de deux onduleurs sur une phase de puissance d'une alimentation électrique ;
- la figure 4 est un algorithme illustrant un procédé d'alimentation en puissance ;
- la figure 5 est un algorithme illustrant une étape d'analyse du procédé d'alimentation en puissance de la figure 4 ; et
- la figure 6 illustre des courbes montrant la variation de la puissance en fonction de la période associée à la fréquence de travail.

On va décrire tout d'abord en référence à la figure 1 un appareil de cuisson selon un premier mode de réalisation de l'invention.

Dans cet exemple, l'appareil de cuisson électrique est une table de cuisson à induction 10 comprenant quatre foyers de cuisson F1, F2, F3, F4.

Chaque foyer de cuisson F1, F2, F3, F4 comporte respectivement un inducteur monté sur une phase de puissance d'une alimentation électrique 11, typiquement une alimentation secteur. Classiquement, la table de cuisson est alimentée en 32 ampères pouvant fournir une puissance maximale de 7200 W à la table de cuisson 10, soit une puissance de 3600 W par phase.

On notera que chaque inducteur des foyers de cuisson F1, F2, F3, F4 peut en pratique être réalisé à partir d'une ou plusieurs bobines dans lesquelles circule le courant électrique.

Une carte de contrôle et de commande de puissance 12 permet de supporter l'ensemble des moyens électronique et informatique nécessaires au contrôle de la table de cuisson 10.

En pratique, des liaisons électriques 13 sont prévues entre cette carte de contrôle et de commande 12 et chaque foyer de cuisson F1, F2, F3, F4.

De manière classique, dans une telle table de cuisson, l'ensemble des inducteurs et la carte de contrôle et de commande 12 sont placés sous une surface plane de cuisson, généralement réalisée à partir d'une plaque en vitrocéramique.

Les foyers de cuisson peuvent en outre être identifiés par une sérigraphie en vis-à-vis des inducteurs placés sous la surface de cuisson.

Finalement, la table de cuisson 10 comporte également des moyens de commande et d'interface 14 avec l'utilisateur permettant notamment à l'utilisateur de commander en puissance et en durée le fonctionnement de chaque foyer F1, F2, F3, F4.

La structure d'une telle table de cuisson et le montage des inducteurs n'ont pas besoin d'être décrits plus en détail ici.

On a illustré également à la figure 2 un deuxième mode de réalisation d'un appareil de cuisson conforme à l'invention.

Cette table de cuisson présente des caractéristiques semblables et portant les mêmes références numériques que la table de cuisson illustrée à la figure 1.

Contrairement au mode de réalisation à quatre foyers de la figure 1, le mode de réalisation de la figure 2 comporte uniquement trois foyers, des foyers F1, F2 identiques à ceux décrits précédemment, et un foyer double F5 de plus grande dimension.

Ce foyer double F5 est généralement constitué d'un inducteur central et d'un inducteur annulaire.

L'inducteur central est mis en fonctionnement de manière isolée lorsqu'un récipient de petite dimension est posé sur le foyer F5 et les deux inducteurs sont mis en fonctionnement simultanément en cas de récipient de taille supérieure.

Dans les deux modes de réalisation illustrés aux figures 1 et 2, les inducteurs de chaque foyer sont montés deux à deux en parallèle sur une même phase de puissance de l'alimentation électrique.

Ainsi, dans le mode de réalisation illustré à la figure 1, les inducteurs associés aux deux premiers foyers F1, F2 sont montés en parallèle sur une première phase de puissance de l'alimentation électrique, et les inducteurs associés aux deux autres foyers F3, F4 sont montés en parallèle sur la deuxième phase de puissance de l'alimentation électrique.

De même, à la figure 2, les inducteurs associés aux deux premiers foyers F1, F2 sont montés en parallèle sur une première phase de l'alimentation électrique, et les inducteurs concentriques associés au foyer F5 sont montés en parallèle sur une deuxième phase de puissance de l'alimentation électrique.

On va décrire le montage par paire de ces inducteurs en référence à la figure 3.

On a illustré ainsi à la figure 3 deux inducteurs I1, I2 pouvant correspondre aux inducteurs des foyers F1, F2, ou des foyers F3, F4, ou du foyer F5.

Comme bien illustré à la figure 3, ces deux inducteurs I1, I2 sont montés en parallèle sur une phase de puissance de l'alimentation électrique et commandés respectivement par deux onduleurs 31, 32.

Chaque inducteur l1, I2 est monté en parallèle avec un condensateur C1, C2.

L'inducteur I1, I2 et le condensateur C1, C2 forment alors un circuit résonnant dont la fréquence de résonance varie en fonction du récipient disposé au-dessus de l'inducteur I1, I2.

Chaque onduleur 31, 32 peut fonctionner à partir de tout moyen de commutation électronique, et par exemple, à partir d'un interrupteur de type transistor commandé en tension, connu sous l'appellation IGBT (acronyme du terme anglais *"Insulated Gate Bipolar Transistor"*). Cet interrupteur est associé à une diode de roue libre.

Un tel onduleur est utilisé de manière classique dans une table de cuisson à induction et n'a pas besoin d'être décrit plus en détail ici.

De manière classique, chaque onduleur 31, 32 est commandé en fréquence F_{T1}, F_{T2}.

Cette commande de fréquence est gérée par une unité de traitement 33. Cette unité de traitement 33 est adaptée à commander un générateur de fréquence 34.

Ainsi, l'unité de traitement 33 est adaptée à commander la fréquence F_{T1}, F_{T2} à laquelle les transistors des onduleurs 31, 32 sont conducteurs ou se bloquent.

On a illustré également à la figure 3 des moyens de mesure 35, 36 adaptés respectivement à mesurer le courant circulant entre chaque onduleur 31, 32 et les inducteurs associés I1, I2.

Ces moyens de mesure 35, 36 permettent notamment de mesurer le courant crête Imax1, Imax2 et le courant commuté Icom1, Icom2 en sortie de chaque onduleur 31, 32.

En particulier, le courant crête Imax est déduit à partir du courant instantané circulant dans chaque onduleur 31, 32.

De même, le courant de commutation Icom, courant pour lequel l'interrupteur ou la diode de roue libre qui lui est associée devient conducteur, est également déduit du courant instantané mesuré en sortie de l'onduleur.

La détermination du courant crête Imax et du courant de commutation Icom est connue et n'a pas besoin d'être décrite plus en détail ici.

Elle est notamment décrite dans le document US 4 847 746.

On va décrire à présent en référence aux figures 4 à 6 le procédé d'alimentation en puissance d'un inducteur conformément à l'invention.

Cet algorithme va être décrit pour un inducteur I, cet inducteur I pouvant être l'un ou l'autre des inducteurs I1, I2 décrits précédemment en référence à la figure 3.

De manière générale, le procédé d'alimentation en puissance de l'inducteur I est mis en oeuvre pour chauffer un récipient placé sur cet inducteur I à une puissance de consigne Pd demandée par l'utilisateur.

Après une étape d'acquisition E40 d'une puissance de consigne Pd, le procédé d'alimentation en puissance comporte une étape E41 de détection de récipient placé en vis-à-vis de l'inducteur I.

Les moyens mis en oeuvre dans une table à induction pour détecter la présence d'un récipient en vis-à-vis d'un inducteur sont bien connus et n'ont pas besoin d'être décrits en détail ici.

En particulier, cette détection de récipient peut être mise en oeuvre à partir de l'analyse par l'unité de traitement 33 d'un courant circulant dans l'inducteur I.

Une étape de test E42 permet de déterminer la présence ou non d'un récipient.

Dans la négative, une étape d'incrémentation E43 d'un compteur et de comparaison E44 de la valeur du compteur avec une valeur limite VI permet de manière classique de réitérer les étapes de détection de récipient E41 et de test E42 après l'écoulement d'une période de temps prédéterminée.

Si à l'issue de l'étape de test E42, un récipient est détecté, le procédé d'alimentation en puissance comprend une étape d'analyse de l'inducteur I associé au récipient à chauffer afin de déterminer une fonction reliant la puissance instantanée P alimentant l'inducteur I et la période du signal de découpage T généré par le générateur de fréquence 34 commandant les onduleurs 31, 32.

Cette étape d'analyse E45 est mise en oeuvre avant une étape d'alimentation en puissance E46 de l'inducteur I à la valeur de puissance de consigne sélectionnée Pd.

Grâce à la fonction déterminée lors de l'étape d'analyse E45, l'alimentation en puissance de l'inducteur I à une puissance de consigne Pd est mise en oeuvre en déterminant la période du signal de découpage T généré par le générateur de fréquence 34 à partir de la fonction reliant cette période du signal de découpage T à la puissance instantanée P alimentant l'inducteur I.

De préférence, l'étape d'analyse E45 est mise en oeuvre régulièrement pendant l'alimentation en puissance de l'inducteur I à la valeur de puissance de consigne sélectionnée Pd.

Cette mise en oeuvre périodique de l'étape d'analyse E45 peut être gérée de manière pratique par un compteur.

Après une première étape d'analyse E45 mise en oeuvre avant l'étape d'alimentation E46, une étape d'incrémentation E47 d'un compteur est mise en oeuvre.

Une étape de test E48 permet de vérifier si la valeur de ce compteur a atteint ou non une seconde valeur limite VI'.

Dans la négative, l'étape d'incrémentation E47 est réitérée.

A titre d'exemple non limitatif, le procédé d'alimentation en puissance est adapté à mettre en oeuvre une étape d'analyse E45 toutes les deux minutes de fonctionnement du système inducteur-récipient.

On notera en particulier que lorsque l'inducteur I est alimenté en alternance sur une période de temps, l'étape d'analyse E45 est mise en oeuvre périodiquement en fonction du temps cumulé de fonctionnement du système inducteur-récipient.

Ainsi, à titre d'exemple, si l'inducteur I fonctionne en alternance 50% du temps réel, l'étape d'analyse E45 dans l'exemple précédent sera mise en oeuvre, périodiquement, toutes les 4mn.

Lorsqu'à l'issue de l'étape de test E48, la valeur du compteur a atteint la seconde valeur limite VI', l'étape d'analyse E45 est réitérée.

On va décrire à présent plus en détail l'étape d'analyse E45, notamment en référence aux figures 5 et 6.

L'étape d'analyse E45 comporte tout d'abord une phase préliminaire E45a dans laquelle la période de découpage T générée par le générateur de fréquence 34 commandant un des onduleurs 31, 32 pour alimenter l'inducteur I est augmentée progressivement jusqu'à l'apparition d'un courant de commutation Icom aux bornes de l'onduleur 31, 32.

Cette phase préliminaire E45a a pour but de connaître la relation entre la valeur de la puissance instantanée P alimentant l'inducteur I et une mesure du courant crête Imax.

Cette solution présente l'avantage de permettre par la suite, par une mesure du courant crête Imax circulant dans chaque onduleur 31, 32, d'en déduire la puissance instantanée P alimentant l'inducteur I.

Bien entendu, cette phase préliminaire E45a pourrait être supprimée dès lors que l'unité de traitement 33 est adaptée à connaître la valeur de la puissance instantanée P alimentant l'inducteur I à partir de n'importe quel autre type de moyen de mesure traditionnel.

En revenant à la phase préliminaire E45a, on rappelle que le comportement de l'onduleur 31, 32 dépend du type de récipient utilisé, de telle sorte que la valeur du courant de communication Icom et la valeur du courant crête Imax dépendent notamment du type de récipient utilisé.

Les récipients utilisables varient notamment en terme de matériaux (aluminium, tôle émaillée, acier inoxydable de type variable, fonte, aluminium associé à une tôle en inox).

Par ailleurs, les dimensions des récipients utilisables peuvent également être variables, et par exemple pour des récipients cylindriques, être comprises entre 12 et 24 cm de diamètre.

En analysant ainsi pour des types et des dimensions variables de récipients l'apparition du courant de commutation Icom et la valeur du courant crête Imax et la relation existant entre la puissance instantanée P et la valeur du courant crête Imax circulant dans l'inducteur I, il est possible de déterminer de manière expérimentale des coefficients reliant de manière univoque ces valeurs. Ces coefficients sont déterminés en usine et mémorisés dans l'unité de traitement 33.

Lors de la phase préliminaire E45a, en mesurant le courant de commutation Icom et le courant crête Imax circulant dans l'inducteur I on peut trouver de manière univoque la puissance instantanée P alimentant le système inducteur-récipient à partir des coefficients mémorisés.

Une fois la phase préliminaire E45a réalisée, l'étape d'analyse E45 comporte une phase d'analyse E45b adaptée à déterminer une fonction entre la puissance instantanée P alimentant l'inducteur I et la période de découpage T générée par le générateur de fréquence 34.

On notera que dans cette phase d'analyse E45b, la valeur de la puissance instantanée P alimentant l'inducteur I peut être déduite directement de la mesure du courant crête Imax circulant dans l'inducteur I grâce à la relation reliant ces deux valeurs identifiées lors de la phase préliminaire E45a de l'étape d'analyse E45.

La phase d'analyse E45b pour déterminer la courbe reliant la puissance instantanée P alimentant le système inducteur-récipient à la période de découpage T permet d'anticiper le comportement de ce système inducteur-récipient en fonction de la période de découpage T appliquée aux onduleurs 31, 32.

Le procédé d'alimentation comporte tout d'abord une phase d'analyse du système inducteur-récipient pour des valeurs de puissance de consigne comprenant au moins une valeur de puissance de consigne minimale Pmin correspondant à une valeur de puissance minimale continue PminCont admise par l'inducteur I et une valeur de puissance de consigne maximale Pmax correspondant à une valeur de puissance maximale continue PmaxCont admise par l'inducteur 1.

La puissance minimale continue admise PminCont sur chaque inducteur I dépend en particulier de l'onduleur 31, 32 alimentant cet inducteur I, et notamment du fonctionnement de l'interrupteur IGBT, c'est-à-dire de ses possibilités de commutation.

La valeur de la puissance minimale continue admise PminCont peut être comprise entre 600 et 1800 W en fonction de la température de fonctionnement, du type de récipient et de sa taille, et de la dimension de l'inducteur.

On fixe ainsi dans une première étape d'échantillonnage E51, la valeur de la puissance de consigne minimale Pmin à une valeur standard de puissance minimale continue admise PminCont, ici égale à 1400 W.

Une étape de test E52 est adaptée à vérifier si la puissance de consigne minimale Pmin est atteinte.

Dans la négative, une étape de temporisation E53 est mise en oeuvre pour attendre une nouvelle période de secteur pour réaliser l'asservissement par l'unité de traitement 33 au niveau de la fréquence de travail F_{T1}, F_{T2} commandant l'onduleur 31, 32 alimentant l'inducteur I.

La période secteur correspond à la périodicité du courant alternatif alimentant l'appareil de cuisson électrique.

A l'étape de test E52, la valeur de la puissance instantanée P, alimentant le système inducteur-récipient est mesurée grâce à la valeur du courant crête Imax circulant dans l'inducteur I.

Lorsque la valeur de la puissance instantanée P atteint la valeur de puissance de consigne minimale Pmin, une étape de test E54 est adaptée à vérifier si le courant de commutation Icom est toujours présent au niveau de l'onduleur 31, 32 alimentant l'inducteur I.

Dans l'affirmative, une étape de réglage E55 est adaptée à diminuer la valeur de puissance de consigne minimale Pmin et les étapes E52 à E54 sont réitérées.

A l'issue de l'étape de test E54, si le courant de commutation Icom n'est plus présent, c'est-à-dire que la diode de l'onduleur 31, 32 ne conduit plus, on considère que la valeur de puissance de consigne minimale Pmin est égale à la valeur de puissance minimale continue admise PminCont en deçà de laquelle le système inducteur-récipient ne peut pas fonctionner.

Une étape de mémorisation E56 est adaptée alors à mémoriser le couple de la puissance de consigne minimale Pmin associée à la période du signal de découpage Tmin.

Une seconde étape d'échantillonnage E57 est mise en oeuvre pour une valeur de puissance de consigne maximale Pmax correspondant à la valeur de puissance maximale continue admise PmaxCont par l'inducteur I.

Cette puissance maximale continue admise PmaxCont dépend également des composants des onduleurs 31, 32, et notamment de l'interrupteur IGBT.

A titre d'exemple, cette puissance maximale continue admise PmaxCont peut être de l'ordre de 2300 W.

Une étape de temporisation E58 est mise en oeuvre pour attendre une nouvelle période secteur pour mettre en oeuvre l'asservissement au niveau de l'unité de traitement 33 à la puissance de consigne maximale Pmax.

Une étape de test E59 est adaptée à vérifier que la période du signal de découpage T appliqué à l'onduleur 31, 32 est bien inférieure à une valeur maximale Tdmax.

En particulier, la période du signal de découpage T doit être comprise dans une plage de périodes prédéterminées, comprise entre Tdmin et Tdmax.

A titre d'exemple non limitatif, la période minimale Tdmin peut être sensiblement égale à 1/38 kHz et la période maximale Tdmax peut être sensiblement égale à 1/28 kHz.

Dans la négative, une étape de sécurité E60 est mise en oeuvre, afin notamment de vérifier que les valeurs maximales autorisées sur le courant crête Imax ne sont pas atteintes.

De même, dans la négative, on vérifie dans une étape de test E61 par la mesure du courant crête Imax circulant dans l'inducteur I, et déduction de la puissance instantanée P alimentant le système, si la valeur de consigne maximale Pmax est atteinte.

Dans la négative, l'étape de temporisation E58 est réitérée, ainsi que les étapes E59 à E61.

Si la valeur de la période maximale Tdmax est atteinte à l'issue de l'étape de test E59, ou si une limite de sécurité est atteinte à l'étape de sécurité E60, ou encore que la puissance de consigne maximale Pmax est atteinte à l'issue de l'étape de test E61, une étape de mémorisation E62 est adaptée à mémoriser la puissance de consigne maximale Pmax et la période du signal de découpage associée Tmax.

Ces étapes E51 à E62 de l'étape d'analyse E45 permettent de déterminer les limites de fonctionnement du système inducteur-récipient, et notamment de connaître la plage de puissance P pouvant alimenter ce système.

A l'issue de l'étape de mémorisation E62, une étape de comparaison E63 permet de vérifier si la valeur de puissance maximale Pmax et la valeur de puissance minimale Pmin déterminées précédemment sont proches l'une de l'autre.

En pratique, on compare la différence Pmax - Pmin à une valeur de seuil X, par exemple égale à 200 W.

Dans l'affirmative, le récipient associé à l'inducteur 1 présente une faible dynamique de puissance instantanée P et l'étape d'analyse E45b est terminée.

Cette caractérisation du système inducteur-récipient a des répercussions sur le type d'alimentation possible de ce système comme cela sera décrit ultérieurement.

Comme bien illustré à la figure 6, la fonction reliant la puissance instantanée P alimentant l'inducteur I et la période du signal découpage T générée par le générateur de fréquences 34 commandant l'onduleur 31, 32 est ici, à titre d'exemple non limitatif, une fonction affine, représentée par une droite.

La détermination des couples Pmin, Tmin et Pmax, Tmax permet en principe de déterminer une telle fonction affine reliant la puissance instantanée P et la période du signal de découpage T.

Toutefois, dans la négative à l'issue de l'étape de comparaison E63, afin d'obtenir une meilleure fiabilité de cette étape d'analyse E45, elle comprend en outre des mesures mises en oeuvre pour un échantillon de valeurs de puissance de consigne comprenant, outre la valeur de puissance de consigne minimale Pmin et la valeur de puissance de consigne maximale Pmax, au moins une valeur de puissance de consigne intermédiaire comprise entre la valeur de puissance de consigne minimale Pmin et la valeur de puissance de consigne maximale Pmax.

Dans ce mode de réalisation, une étape de calcul E65 permet de déterminer deux valeurs de puissance de consigne intermédiaires Pi1, Pi2.

Par exemple : $Pi ⁢ 1 = P min + \frac{P max - P min}{3}$
et $Pi ⁢ 2 = P min + 2 \times \frac{P max - P min}{3}$

La connaissance des mesures de la puissance instantanée P et de la période du signal de découpage T pour un échantillon de quatre valeurs permet de déterminer de manière fiable la droite de variation entre la puissance instantanée P et la période du signal de découpage T.

Toute méthode de détermination d'une telle droite, et par exemple par régression linéaire, peut être appliquée.

En pratique, une étape d'échantillonnage E66 permet de fixer la valeur de puissance de consigne à une première valeur de puissance de consigne intermédiaire Pi1.

Une étape de temporisation E67 est adaptée à attendre une nouvelle période secteur pour mettre en oeuvre l'asservissement au niveau de la commande de l'onduleur 31, 32.

Une étape de test E68 est adaptée comme précédemment à vérifier si la valeur de puissance de consigne intermédiaire Pi1 est atteinte.

Dans la négative, on réitère les étapes de temporisation E67 et de test E68.

Si à l'issue de l'étape de test E68, la puissance P mesurée à l'aide de la valeur du courant crête Imax circulant dans l'inducteur I, est égale à la puissance de consigne intermédiaire Pi1, une étape de mémorisation E69 est adaptée à mémoriser le couple de puissance instantanée Pi1 et de période du signal de découpage associée Ti1.

Une période d'échantillonnage E70 permet ensuite de fixer la valeur de la puissance de consigne à la seconde valeur de puissance de consigne intermédiaire Pi2, des étapes analogues de temporisation E71 et de test E72 étant mises en oeuvre de manière analogue aux étapes de temporisation E67 et de test E68.

Si à l'issue de l'étape de test E72, la valeur de la puissance instantanée P atteint la valeur de la seconde puissance de consigne intermédiaire Pi2, une étape de mémorisation E73 est adaptée à mémoriser le couple de puissance Pi2 et de période du signal de découpage associée Ti2.

Une étape de calcul E74 permet de déterminer les paramètres A et B de la fonction affine reliant la puissance instantanée P à la période du signal de découpage T selon la formule : $P = A x T + B$

On a illustré à la figure 6 des exemples de fonctions affines reliant la puissance instantanée alimentant chaque système inducteur-récipient et la période du signal de découpage T, en fonction du type de récipients R1 à R6.

La phase d'analyse E45b est alors achevée pour ce système inducteur-récipient lorsque la fonction affine est ainsi déterminée.

Bien entendu, l'étape d'analyse E45 est mise en oeuvre indépendamment sur les différents systèmes inducteur-récipient dès lors qu'un récipient est détecté en vis-à-vis d'un inducteur I de l'appareil de cuisson électrique.

Bien que les courbes ont été illustrées sur des plages de puissance importantes, en fonctionnement, la puissance instantanée P admise sur chaque inducteur I doit rester entre les valeurs de puissance minimale continue PminCont et de puissance maximale continue PmaxCont déterminée comme indiqué précédemment.

Le procédé d'alimentation décrit précédemment peut être adapté à alimenter en puissance à deux puissances de consigne P1d, P2d deux inducteurs I1, I2 montés en parallèle sur la même phase de puissance et alimentés par les deux onduleurs 31, 32 commandés par le générateur de fréquence 34. Une étape d'analyse E45 est mise en oeuvre alors sur les deux systèmes inducteurs I1, I2 associés respectivement à des récipients à chauffer.

Ce procédé d'alimentation peut alors comporter une phase d'alimentation en parallèle des deux inducteurs I1, I2 dans laquelle les deux inducteurs I1, I2 sont alimentés respectivement par les deux onduleurs 31, 32 commandés à une même fréquence de travail F_{T} = F_{T1} = F_{T2}.

Comme bien illustré à la figure 6, l'étape d'analyse E45 permet de déterminer si deux systèmes inducteurs-récipients admettent un fonctionnement en parallèle, c'est-à-dire s'il est possible de commander à une même fréquence de travail F_{T}, et donc à une même période du signal de découpage T égale à T_{P}, deux onduleurs 31, 32 de manière à obtenir en parallèle deux puissances instantanées P1 p, P2p comprises dans la plage de fonctionnement de chaque système inducteur-récipient.

En particulier, si à l'issue de l'étape E63 de l'étape d'analyse E45, les valeurs de puissance maximale Pmax et minimale Pmin sont très proches l'une de l'autre, c'est-à-dire que la courbe illustrée à la figure 6 est un segment de droite de toutes petites dimensions, voire est réduite à un point, le fonctionnement de ce système en parallèle avec un autre système inducteur-récipient ne sera pas possible.

Dans ce cas, seule une alimentation selon un mode alterné des deux onduleurs 31, 32 peut être mise en oeuvre.

Si une phase d'alimentation en parallèle est possible sur les deux inducteurs I1, I2 associés aux récipients, la fréquence de travail F_{T} est déterminée à partir des fonctions déterminées lors de l'étape d'analyse E45 décrite précédemment, reliant la période du signal de découpage Tₚ généré par le générateur de fréquence 34 commandant les deux onduleurs 31, 32 et la puissance instantanée P1p, P2p alimentant chaque inducteur I1, I2, la somme des puissances instantanées P1p, P2p alimentant chaque inducteur I1, I2 pendant le mode parallèle étant égale à la puissance maximale fournie par la phase de puissance de l'alimentation électrique.

Ainsi, en mode parallèle, la puissance totale consommée est asservie par la puissance fournie par l'alimentation secteur, et par exemple, est égale à 3600 W.

Lorsque les deux inducteurs I1, I2 sont alimentés en parallèle, c'est-à-dire simultanément, la somme des puissances instantanées P1 p, P2p répartie sur chaque inducteur I1, I2 correspond à la puissance absorbée sur le réseau : $P ⁢ 1 ⁢ p + P ⁢ 2 ⁢ p = 3600 W .$

En revanche, chaque puissance P1p et P2p n'est pas forcément égale bien que la fréquence de travail F_{T} des onduleurs 31, 32, correspondant à une période du signal de découpage Tₚ, soit identique.

Grâce à l'étape d'analyse E45 décrite précédemment, on connaît la relation linéaire reliant la puissance instantanée P1p, P2p pour chaque inducteur I1, I2 à la période du signal de découpage Tₚ selon les équations suivantes : $P ⁢ 1 ⁢ p = A ⁢ 1 ⁢ { x T}_{p} + B ⁢ 1$ $P ⁢ 2 ⁢ p = A ⁢ 2 ⁢ { x T}_{p} + B ⁢ 2$

On peut ainsi calculer la valeur de la période du signal de découpage Tₚ par connaissance des coefficients A1, B1, A2, B2 déterminés lors de l'étape d'analyse E45 des récipients.

On compare ensuite la période du signal de découpage Tₚ lors d'un fonctionnement parallèle à la valeur minimale Tmin autorisée pour la période du signal de découpage T et à la valeur maximale Tmax autorisée pour la période du signal de découpage T.

Si la période du signal de découpage Tₚ en parallèle n'est pas supérieure à la valeur minimale autorisée Tmin et inférieure à la valeur maximale autorisée Tmax, le mode parallèle ne peut pas être mis en oeuvre et, une phase d'alimentation en alternance des deux inducteurs I1, I2 est mise en oeuvre.

Toutefois, cette alimentation en alternance ne permettra pas d'atteindre la puissance de consigne P1d, P2d sur chaque inducteur I1, I2.

En revanche, si la période du signal de découpage Tₚ en parallèle est comprise entre la valeur minimale Tmin et la valeur maximale Tmax autorisées pour la période du signal de découpage T, on détermine pour les deux inducteurs I1, I2 la puissance instantanée P1p, P2p sur cet inducteur I1, I2 en fonction de la caractérisation du récipient décrite précédemment : $P ⁢ 1 ⁢ p = A ⁢ 1 ⁢ { x T}_{p} + B ⁢ 1.$ $P ⁢ 2 ⁢ p = A ⁢ 2 ⁢ { x T}_{p} + B ⁢ 2.$

La connaissance des puissances instantanées P1p, P2p alimentant chaque inducteur I1, I2 fonctionnant en parallèle à partir d'une même période du signal de découpage Tₚ permet de gérer sur une période programme Tprog la puissance moyenne restituée P1m, P2m au niveau de chaque récipient.

La période programme Tprog est une succession de périodes secteur.

La norme électrique EN-61000-3-3 (norme Flicker) fixe pour le réseau électrique d'alimentation un nombre maximal de variations de la tension par minute en fonction de l'amplitude de cette variation.

Selon cette norme électrique, le nombre de périodes secteur qui constituent la période programme Tprog est déterminé en fonction de l'écart de puissance existant sur la période programme Tprog, qui doit rester en conformité avec la norme Flicker.

On peut considérer une période programme Tprog de longueur suffisamment longue, et par exemple égale à quinze secondes, susceptible de convenir pour un écart de puissance important de l'ordre de 1800 Watts.

La puissance moyenne P1m, P2m restituée pendant la période programme Tprog par les inducteurs I1, I2 associés respectivement à des récipients à chauffer est déterminée en multipliant la durée Nₚ de la phase d'alimentation en parallèle par la valeur des puissances instantanées P1p, P2p.

La durée Nₚ de la phase d'alimentation en parallèle est déterminée de sorte que les puissances moyennes P1m, P2m délivrées par les inducteurs I1, I2 soient proches des valeurs de puissances de consigne P1d, P2d associées respectivement aux deux inducteurs I1, I2 et demandées par l'utilisateur.

En revenant à la figure 6, on notera par exemple qu'il est possible de faire fonctionner en parallèle un récipient R1 (courbe triangle blanc) avec un récipient R4 (courbe rond noir). Dans ce cas, il est également nécessaire que la somme des puissances instantanées P1p, P2p sur chaque inducteur I1, I2 ne dépasse pas la puissance maximale fournie par la phase de l'alimentation secteur, ici égale à 3600 W.

En revanche, une phase d'alimentation en parallèle ne peut être mise en oeuvre pour un récipient R2 (courbe carré blanc) et un récipient R6 (courbe losange noir).

En effet, pour une période du signal de découpage Tₚ donnée, au moins une des puissances instantanées P1 p, P2p peut se retrouver en dehors des limites de puissances autorisées, comprises par exemple entre 1400 et 2300 Watts.

En outre, il est possible que pour certains récipients, et notamment dans l'exemple illustré à la figure 6, pour un récipient R7, que la droite reliant la puissance instantanée P à la période du signal de découpage T soit située en dehors de la plage de puissances autorisée.

Ce type de récipient ne pourra être alimenté qu'à faible puissance.

La présente invention permet ainsi de caractériser un système inducteur-récipient et de connaître la puissance instantanée P alimentant ce système en fonction de la période du signal de découpage commandant l'onduleur associé.

Bien que la description précédente ait été illustrée pour une structure de commande comprenant un seul interrupteur IGBT, elle peut aussi être mise en oeuvre sur une structure d'alimentation en demi-pont ou un montage en pont complet des inducteurs.

Grâce à cette caractérisation, il est possible de connaître le comportement en puissance de deux inducteurs I1, I2 fonctionnant en parallèle et commandés par une même période du signal de découpage Tₚ.

Bien entendu, la présente invention n'est pas limitée aux exemples de réalisation décrits précédemment.

En particulier, la fonction reliant la puissance instantanée P et la période du signal de découpage T peut être quelconque, l'invention n'étant pas limitée à une fonction affine.

## Revendications

1. Procédé d'alimentation en puissance de deux inducteurs (I, I1, I2) associés respectivement à des récipients à chauffer (R1-R6), montés en parallèle sur une même phase de puissance d'une alimentation électrique et alimentés respectivement par deux onduleurs (31, 32) commandé par un générateur de fréquence (34), ledit procédé d'alimentation comprenant une étape d'analyse (E45) de chaque inducteur (I1, I2) associé à un récipient à chauffer (R1-R6), ladite étape d'analyse (E45) étant adaptée à déterminer une fonction entre la puissance instantanée (P) alimentant ledit inducteur (I) et la période du signal de découpage (T) généré par ledit générateur de fréquence (34) commandant ledit onduleur (31,32) alimentant ledit inducteur (I1, I2), ladite étape d'analyse (E45) comprenant des mesures mises en oeuvre pour un échantillon de valeurs de puissance de consigne (Pmin, Pmax, Pi1, Pi2) attribuées audit inducteur (I1, I2) **caractérisé en ce qu'**à ladite étape d'analyse (E45), si pour au moins un desdits deux inducteurs (I1, I2), une valeur de puissance de consigne minimale (Pmin) et une valeur de puissance de consigne maximale (Pmax) sont proches l'une de l'autre, le procédé d'alimentation en puissance comporte uniquement une phase d'alimentation en alternance desdits deux inducteurs (I1, I2).

2. Procédé d'alimentation conforme à la revendication 1, **caractérisé en ce qu'**à ladite étape d'analyse (E45), si les deux inducteurs (I1, I2) associés respectivement auxdits récipients (R1-R6) admettent un fonctionnement en parallèle, ledit procédé d'alimentation en puissance comporte une phase d'alimentation en parallèle desdits deux inducteurs (I1, I2), dans laquelle lesdits deux inducteurs (I1, I2) sont alimentés respectivement par lesdits deux onduleurs (31, 32) commandés à une même fréquence de travail (F_{T}), ladite fréquence de travail (F_{T}) étant déterminée à partir desdites fonctions déterminées lors de ladite étape d'analyse (E45) entre la période du signal de découpage (T) généré par le générateur de fréquence (34) commandant lesdits deux onduleurs (31, 32) et la puissance instantanée (P) alimentant chaque inducteur (I1, I2), la somme des puissances instantanées (P1p, P2p) alimentant chaque inducteur (I1, I2) pendant la phase d'alimentation en parallèle étant égale à la puissance maximale fournie par ladite phase de puissance de l'alimentation électrique.

3. Procédé d'alimentation conforme à l'une des revendications 1 ou 2, **caractérisé en ce que** ladite étape d'analyse (E45) est mise en oeuvre avant une étape d'alimentation en puissance (E46) de chaque inducteur (I1, I2) à une valeur de puissance de consigne sélectionnée (P1d, P2d).

4. Procédé d'alimentation conforme à l'une des revendications 1 à 3, **caractérisé en ce que** ladite étape d'analyse (E45) est mise en oeuvre pour chaque inducteur (I1, I2) régulièrement pendant l'alimentation en puissance dudit inducteur (I1, I2) à une valeur de puissance de consigne sélectionnée (P1d, P2d).

5. Procédé d'alimentation conforme à l'une des revendications 1 à 4, **caractérisé en ce que** l'échantillon de valeurs de puissance de consigne pour chaque inducteur (I1, I2) comprend au moins une valeur de puissance de consigne minimale (Pmin) correspondant à une valeur de puissance minimale continue admise (PminCont) par ledit inducteur (I1, I2) et une valeur de puissance de consigne maximale (Pmax) correspondant à une valeur de puissance maximale continue admise (PmaxCont) par ledit inducteur (I1, I2).

6. Procédé d'alimentation conforme à la revendication 5, **caractérisé en ce que** l'échantillon comprend en outre au moins une valeur de puissance de consigne intermédiaire (Pi1, Pi2) comprise entre ladite valeur de puissance de consigne minimale (Pmin) et ladite valeur de puissance de consigne maximale (Pmax).

7. Procédé d'alimentation conforme à l'une des revendications 1 à 6, **caractérisé en ce que** lesdites mesures mises en oeuvre pour un échantillon de valeurs de puissance de consigne (Pmin, Pmax, Pi1, Pi2) sont adaptées à définir une fonction affine reliant la puissance instantanée (P) alimentant chaque inducteur (I1, I2) et la période du signal de découpage (T) généré par le générateur de fréquence (34) commandant ledit onduleur (31, 32) alimentant ledit inducteur (I1, I2).

8. Procédé d'alimentation conforme à l'une des revendications 1 à 7, **caractérisé en ce que** l'étape d'analyse (E45) comprend en outre une phase préliminaire (E45a) dans laquelle la période du signal de découpage (T) généré par le générateur de fréquence (34) commandant chaque onduleur (31, 32) est augmentée progressivement jusqu'à l'apparition d'un courant de commutation (Icom) aux bornes dudit onduleur (31, 32).

9. Procédé d'alimentation conforme à la revendication 5, **caractérisé en ce que** ladite étape d'analyse (E45) mise en oeuvre pour une valeur de puissance de consigne minimale (Pmin) et une valeur de puissance de consigne maximale (Pmax) comporte des étapes (E51-E62) adaptées à déterminer les limites de fonctionnement dudit inducteur (I1, I2) associé audit récipient (R1-R6), et notamment ladite valeur de puissance minimale continue admise (PminCont) par ledit inducteur (I1, I2) et ladite valeur de puissance maximale continue admise (PmaxCont) par ledit inducteur (I1, I2).

10. Appareil de cuisson électrique, et notamment table de cuisson à induction (10), comprenant au moins deux foyers de cuisson (F1, F2, F3, F4, F5) comportant respectivement deux inducteurs (I1, I2) montés en parallèle sur une même phase de puissance d'une alimentation électrique et alimentés respectivement par deux onduleurs (31, 32), **caractérisé en ce qu'**il comprend une unité de traitement (33) adaptée à commander à une même fréquence de travail (F_{T}) lesdits onduleurs (31, 32) et à mettre en oeuvre le procédé d'alimentation en puissance des deux inducteurs (I1, I2) conforme à l'une des revendications 1 à 9.

## Claims

1. Method for supplying power to two inductors (I, I1, I2) associated respectively with receptacles to be heated (R1-R6), connected in parallel to the same power phase of an electrical supply and supplied respectively by two inverters (31, 32) controlled by a frequency generator (34), the said supply method comprising a step (E45) of analysing each inductor (I1, I2) associated with a receptacle to be heated (R1-R5), the said analysis step (E45) being adapted to determine a function between the instantaneous power (P) supplying the said inductor (I) and the period of the chopping signal (T) generated by the said frequency generator (34) controlling the said inverter (31, 32) supplying the said inductor (I1, I2), the said analysis step (E45) comprising measurements used for a sample of set power values (Pmin, Pmax, Pi1, Pi2) attributed to the said inductor (I1, I2), **characterised in that**, at the said analysis step (E45), if for at least one of the said two inductors (I1, I2) a minimum set power value (Pmin) and a maximum set power value (Pmax) are close to each other, the power supply method comprises solely a phase of supplying the said two inductors (I1, I2) in alternation.

2. Supply method according to claim 1, **characterised in that**, at the said analysis step (E45), if the two inductors (I1, I2) associated respectively with the said receptacles (R1-R6) accept functioning in parallel, the said power supply method comprises a phase of supplying the said two inductors (I1, I2) in parallel, in which the said two inductors (I1, I2) are supplied respectively by the said two inverters (31, 32) controlled at the same working frequency (F_{T}), the said working frequency (F_{T}) being determined from the said functions determined during the said analysis step (E45) between the period of the chopping signal (T) generated by the frequency generator (34) controlling the said two inverters (31, 32) and the instantaneous power (P) supplying each inductor (I1, I2), the sum of the instantaneous powers (P1p, P2p) supplying each inductor (I1, I2) during the parallel supply phase being equal to the maximum power supplied by the said power phase of the electrical supply.

3. Supply method according to one of claims 1 or 2, **characterised in that** the said analysis step (E45) is implemented before a step (E46) of supplying power to each inductor (I1, I2) at a selected set power value (P1d, P2d).

4. Supply method according to one of claims 1 to 3, **characterised in that** the said analysis step (E45) is implemented for each inductor (I1, I2) regularly during the supply of power to the said inductor (I1, I2) at a selected set power value (P1d, P2d).

5. Supply method according to one of claims 1 to 4, **characterised in that** the sample of set power values for each inductor (I1, I2) comprises at least one minimum set power value (Pmin) corresponding to a minimum continuous power value (PminCont) accepted by the said inductor (I1, I2) and a maximum set power value (Pmax) corresponding to a maximum continuous power value (PmaxCont) accepted by the said inductor (I1, I2).

6. Supply method according to claim 5, **characterised in that** the sample also comprises at least one intermediate set power value (Pi1, Pi2) lying between the said minimum set power value (Pmin) and the said maximum set power value (Pmax) .

7. Supply method according to one of claims 1 to 6, **characterised in that** the said measurements used for a sample of set power values (Pmin, Pmax, Pi1, Pi2) are suitable for defining an affine function linking the instantaneous power (P) supplying each inductor (I1, I2) and the period of the chopping signal (T) generated by the frequency generator (34) controlling the said inverter (31, 32) supplying the said inductor (I1, I2).

8. Supply method according to one of claims 1 to 7, **characterised in that** the analysis step (E45) also comprises a preliminary phase (E45a) in which the period of the chopping signal (T) generated by the frequency generator (34) controlling each inverter (31, 32) is increased progressively until a switching current (Icom) appears at the terminals of the said inverter (31, 32).

9. Supply method according to claim 5, **characterised in that** the said analysis step (E45) implemented for a minimum set power value (Pmin) and a maximum set power value (Pmax) comprises steps (E51-E62) adapted to determine the operating limits of the said inductor (I1, I2) associated with the said receptacle (R1-R6), and in particular the said minimum continuous power value (PminCont) accepted by the said inductor (I1, I2) and the said maximum continuous power value (PmaxCont) accepted by the said inductor (I1, I2).

10. Electric cooking appliance, and in particular an induction hob (10), comprising at least two hotplates (F1, F2, F3, F4, F5) comprising respectively two inductors (I1, I2) connected in parallel to the same power phase of an electrical supply and supplied respectively by two inverters (31, 32), **characterised in that** it comprises a processing unit (33) suitable for controlling the said inverters (31, 32) at the same working frequency (F_{T}) and for implementing the method of supplying power to the two inductors (I1, I2) according to one of claims 1 to 9.

## Patentansprüche

1. Verfahren zur Leistungsversorgung von zwei Induktoren (I, I1, I2), denen jeweils zu erhitzende Gefäße (R1 - R6) zugeordnet sind und die an einer gleichen Leistungsphase einer Stromversorgung parallel geschaltet sind und über zwei jeweilige Wechselrichter (31, 32) versorgt werden, die über einen Frequenzgenerator (34) angesteuert werden, wobei das Versorgungsverfahren einen Analyseschritt (E45) zum Analysieren eines jeden Induktors (I1, I2) umfasst, dem ein zu erhitzendes Gefäß (R1 - R6) zugeordnet ist, wobei der Analyseschritt (E45) dazu ausgelegt ist, eine Funktion zwischen der momentanen Leistung (P), mit welcher der Induktor (I) versorgt wird, und der Periode des Schnittsignals (T) zu bestimmen, das von dem Frequenzgenerator (34) erzeugt wird, der den Wechselrichter (31, 32) ansteuert, über welchen der Induktor (I1, I2) versorgt wird, wobei der Analyseschritt (E45) Messungen umfasst, die bei einer Auswahleinheit von Leistungssollwerten (Pmin, Pmax, Pi1, Pi2) erfolgen, die dem Induktor (I1, I2) zugewiesen sind, **dadurch gekennzeichnet, dass** bei dem Analyseschritt (E45) dann, wenn bei zumindest einem der beiden Induktoren (I1, I2) ein minimaler Leistungssollwert (Pmin) und ein maximaler Leistungssollwert (Pmax) nahe beieinander liegen, das Verfahren zur Leistungsversorgung nur eine Wechselversorgungsphase für die beiden Induktoren (I1, I2) umfasst.

2. Verfahren zur Leistungsversorgung nach Anspruch 1, **dadurch gekennzeichnet, dass** bei dem Analyseschritt (E45) dann, wenn die beiden Induktoren (I1, I2), denen jeweils die Gefäße (R1 - R6) zugeordnet sind, parallel betrieben werden, das Verfahren zur Leistungsversorgung eine Parallelversorgungsphase für die beiden Induktoren (I1, I2) umfasst, bei welcher die beiden Induktoren (I1, I2) über die beiden jeweiligen Wechselrichter (31, 32) versorgt werden, die mit gleicher Arbeitsfrequenz (F_{T}) angesteuert werden, wobei die Arbeitsfrequenz (F_{T}) ausgehend von den Funktionen bestimmt wird, die bei dem Analyseschritt (E45) zwischen der Periode des Schnittsignals (T), das von dem Frequenzgenerator (34) erzeugt wird, der die beiden Wechselrichter (31, 32) ansteuert, und der momentanen Leistung (P) bestimmt werden, mit welcher jeder Induktor (I1, I2) versorgt wird, wobei die Summe der momentanen Leistungen (P1p, P2p), mit welchen jeder Induktor (I1, I2) bei der Parallelversorgungsphase versorgt wird, gleich der maximalen Leistung ist, die von der Leistungsphase der Stromversorgung erbracht wird.

3. Verfahren zur Leistungsversorgung nach einem der Ansprüche 1 oder 2, **dadurch gekennzeichnet, dass** der Analyseschritt (E45) vor einem Schritt zur Leistungsversorgung (E46) eines jeden Induktors (I1, I2) mit einem ausgewählten Leistungssollwert (P1d, P2d) erfolgt.

4. Verfahren zur Leistungsversorgung nach einem der Ansprüche 1 bis 3, **dadurch gekennzeichnet, dass** der Analyseschritt (E45) für jeden Induktor (I1, I2) regelmäßig während der Leistungsversorgung des Induktors (I1, I2) mit einem ausgewählten Leistungssollwert (P1d, P2d) erfolgt.

5. Verfahren zur Leistungsversorgung nach einem der Ansprüche 1 bis 4, **dadurch gekennzeichnet, dass** die Auswahleinheit von Leistungssollwerten für jeden Induktor (I1, I2) zumindest einen minimalen Leistungssollwert (Pmin) umfasst, der einem jeden Induktor (I1, I2) zugeführten minimalen Dauerleistungswert (PminCont) entspricht, sowie einen maximalen Leistungssollwert (Pmax), der einem jeden Induktor (I1, I2) zugeführten maximalen Dauerleistungswert (PmaxCont) entspricht.

6. Verfahren zur Leistungsversorgung nach Anspruch 5, **dadurch gekennzeichnet, dass** die Auswahleinheit ferner zumindest einen intermediären Leistungssollwert (Pi1, Pi2) umfasst, der zwischen dem minimalen Leistungssollwert (Pmin) und dem maximalen Leistungssollwert (Pmax) liegt.

7. Verfahren zur Leistungsversorgung nach einem der Ansprüche 1 bis 6, **dadurch gekennzeichnet, dass** die Messungen, die bei einer Auswahleinheit von Leistungssollwerten (Pmin, Pmax, Pi1, Pi2) durchgeführt werden, dazu ausgelegt sind, eine affine Funktion zu definieren, welche die momentane Leistung (P), mit welcher jeder Induktor (I1, I2) versorgt wird, und die Periode des Schnittsignals (T) verbindet, das von dem Frequenzgenerator (34) erzeugt wird, der den Wechselrichter (31, 32) ansteuert, über welchen der Induktor (I1, I2) versorgt wird.

8. Verfahren zur Leistungsversorgung nach einem der Ansprüche 1 bis 7, **dadurch gekennzeichnet, dass** der Analyseschritt (E45) ferner eine vorläufige Phase (E45a) umfasst, bei welcher die Periode des vom jeden Wechselrichter (31, 32) ansteuernden Frequenzgenerator (34) erzeugten Schnittsignals progressiv angehoben wird, bis an den Anschlüssen des Wechselrichters (31, 32) ein Schaltstrom (Icom) auftritt.

9. Verfahren zur Leistungsversorgung nach Anspruch 5, **dadurch gekennzeichnet, dass** der Analyseschritt (E45), der bei einem minimalen Leistungssollwert (Pmin) und einem maximalen Leistungssollwert (Pmax) durchgeführt wird, Schritte (E51 - E62) umfasst, die dazu ausgelegt sind, die Grenzwerte für den Betrieb des Induktors (I1, I2) zu bestimmen, dem das Gefäß (R1 - R6) zugeordnet ist, insbesondere den dem Induktor (I1, I2) zugeführten minimalen Dauerleistungswert (PminCont) und den dem Induktor (I1, I2) zugeführten maximalen Dauerleistungswert (PmaxCont).

10. Elektrisches Kochgerät, insbesondere Induktionskochfeld (10), enthaltend zumindest zwei Kochstellen (F1, F2, F3, F4, F5), die jeweils zwei Induktoren (I1, I2) aufweisen, die an einer gleichen Leistungsphase einer Stromversorgung parallel geschaltet sind und über zwei jeweilige Wechselrichter (31, 32) versorgt werden, **dadurch gekennzeichnet, dass** es eine Verarbeitungseinheit (33) aufweist, die dazu ausgelegt ist, die Wechselrichter (31, 32) mit gleicher Arbeitsfrequenz (F_{T}) anzusteuern und das Verfahren zur Leistungsversorgung der beiden Induktoren (I1, I2) nach einem der Ansprüche 1 bis 9 durchzuführen.
